# NEUE EUROPÄISCHE PATENTSCHRIFT

(11) **EP 0 359 957 B2**
(45) Veröffentlichungstag und Bekanntmachung des Hinweises auf die Entscheidung über den Einspruch: **13.12.2000**
(45) Hinweis auf die Patenterteilung: 18.05.1994
(21) Anmeldenummer: 89114327.3
(22) Anmeldetag: 03.08.1989
(51) Int. Cl.: B41F 31/02

(54) **Druckmaschine mit mindestens einem Rakelfarbwerk**
Printing press with at least one duct blade inking device
Presse à imprimer avec au moins un dispositif d'encrage à lame

(30) Priorität: 22.09.1988 DE 3832183
(43) Veröffentlichungstag der Anmeldung: 28.03.1990
(73) Patentinhaber: M.A.N.-ROLAND Druckmaschinen Aktiengesellschaft, 63012 Offenbach (DE)
(72) Erfinder: Bock, Georg, D-8900 Ausburg (DE); Burger, Rainer, D-8900 Ausburg (DE); Gollinger, Franz X., D-8857 Hirschbach (DE); John, Thomas, D-8900 Augsburg 22 (DE)

(56) Entgegenhaltungen:
- EP-A- 0 071 180
- DE-A- 1 949 902
- DE-C- 1 260 484
- GB-A- 691 047
- US-A- 3 288 061
- US-A- 3 500 745
- Zeitschrift "Der Polygraph", 13-88, Seiten 1102/1103
- Zeitschrift "Offsetpraxis" 10/1987, Seiten 12-16
- Prospekt "A 510 X" der Firma Albert-Frankenthal AG
- Atlas des Zeitungs- und Jllustrationsdruckes, A. Braun, Polygraph Verlag GmbH, Frankfurt am Main, 1960, Seiten 45-48

## Beschreibung

Die Erfindung betrifft eine Druckmaschine gemäß einer offenkundigen Vorbenutzung mit einem die Farbe an eine Rasterwalze abgebenden Rakelfarbwerk, das eine Kammerrakel mit einem Träger und eine Farbzuführvorrichtung mit einer über eine Antriebseinrichtung angetriebenen Farbpumpe und einem Farbkasten aufweist. Dabei ist eine erste Halterung für die Kammerrakel und eine zweite Halterung für die Farbzuführvorrichtung unterhalb der Rasterwalze vorgesehen. Kammerrakel und Farbzuführvorrichtung sind über einen Schlauch miteinander verbunden. Bei dieser offenkundigen Vorbenutzung ist zwar die Austauschbarkeit des Rakelfarbwerks gegeben, wobei allerdings der Pumpenmotor mit zu wechseln ist. Der Austausch ist dadurch wegen des gewichtes der zu wechselnden Teile schwierig.

Der Erfindung liegt die Aufgabe zugrunde, eine Druckmaschine der eingangs genannten Art so auszubilden, daß ein Wechsel der Farbe bei Produktionsumstellungen einfach und leicht durchgeführt werden kann.

Erfindungsgemäß wird diese Aufgabe durch Anwendung der Merkmale des Kennzeichens des Anspruchs 1 gelöst.

Bei Anwendung der Erfindung ergibt sich der weitere Vorteil, daß ein maschinenfest angeordneter Antrieb für die Pumpe der Farbzuführvorrichtung vorhanden ist, so daß der Bauaufwand für die auswechselbare Farbzuführvorrichtung gering gehalten werden kann.

Weitere Merkmale und Vorteile ergeben sich aus den Unteransprüchen und der nachfolgenden Beschreibung eines Ausführungsbeispieles der Erfindung anhand der Zeichnung. Auf dieser zeigt
- Fig. 1: eine schematische Seitenansicht einer Druckmaschine,
- Fig. 2: ein Rakelfarbwerk nach Fig. 1 in größerer Darstellung,
- Fig. 3: eine Frontansicht einer Halterung für eine Farbzuführeinrichtung,
- Fig. 4: das Rakelfarbwerk gemäß Fig. 2 in Transportstellung und
- Fig. 5: eine alternativ verwendbare Kupplung.

Die Druckmaschine nach Fig. 1 weist drei Druckwerke 1, 2, 3 auf. Jedes Druckwerk umfaßt einen Gummituchzylinder 4, einen Plattenzylinder 5, einen Farbauftragzylinder 6 und eine Rasterwalze 7. Jedem Plattenzylinder 5 ist weiterhin ein Feuchtwerk 8 zugeordnet. Jede Rasterwalze wird mittels eines insgesamt mit 9 bezeichneten Rakelfarbwerkes mit Farbe versorgt. Alle Rakelfarbwerke 9 sind untereinander gleich ausgebildet.

Wie Fig. 2 im einzelnen zeigt, besteht ein Rakelfarbwerk 9 aus einem Kammerrakel 10 mit einem Träger 11 und einer Farbzuführvorrichtung 12. Das Kammerrakel 10 ist mit der Farbzuführvorrichtung über einen Schlauch 13 verbunden, dessen eines Ende mittels einer lösbaren Schlauchkupplung 14 am Träger 11 des Kammerrakels 10 anschließbar ist, während das andere Ende des Schlauches 13 an der Farbzuführvorrichtung angeschlossen ist.

Die Farbzuführvorrichtung 12 umfaßt eine Farbwanne 15, die oben offen ist und in deren Seitenwände je ein Schlitz 16 vorgesehen ist. Unterhalb der Farbwanne ist eine Farbpumpe 17 angeordnet, deren Antriebswelle 18 aus dem Gehäuse der Farbpumpe 17 herausragt.

Vor jeder Rasterwalze 7 ist zum Anschluß einer Kammerrakel 10 eine Halterung 19 vorgesehen. Die Halterung 19 sitzt auf einer Traverse 20, die an beiden Enden an Seitenwänden 21 der Druckmaschine drehbar gelagert ist, und umfaßt zwei in Abstand voneinander auf die Traverse 20 aufgesetzte Halter 22, die je zwei Halteansätze 23 aufweisen. In die Halteansätze können zwei Bolzen 24, die fest am Träger 11 befestigt sind, eingehängt werden. An jeder Traverse 20 ist weiterhin neben den Haltern 22 je ein mittels eines Handhebels 25 drehbarer Exzenter 26 gelagert, der auf die Oberseite des Trägers 11 einwirkt und dadurch die Bolzen 24 in fester Anlage an den Halteansätzen 23 halten kann.

Unterhalb der Unterkante jeder Rasterwalze 7 ist eine weitere Halterung 27 vorgesehen, die eine Tragplatte 28 und eine weitere Traverse 29 umfaßt. Sowohl die Tragplatte 28 als auch die Traverse 29 sind an beiden Enden an den Seitenwänden 21 angeschlossen. Die Traverse 29 trägt, wie Fig. 3 zeigt, mehrere Lager 30, in denen eine Hauptwelle 31 geführt ist. Das eine Ende der Hauptwelle 31 durchsetzt eine Seitenwand 21 und ist fest mit einem Motor 32 gekoppelt. Die Hauptwelle 31 ist über mehrere Verzweigungsgetriebe mit Abtriebswellen 35 verbunden. Beim Ausführungsbeispiel sind die Verzweigungsgetriebe so ausgeführt, daß auf die Hauptwelle 31 mehrere Kegelzahnräder 33 aufgesetzt sind, die je mit einem ebenfalls an der Traverse 29 gelagerten Kegelzahnrad 34 kämmen. Jedes Kegelzahnrad 34 sitzt fest auf einer Abtriebswelle 35, auf deren freies Ende ein Kupplungsteil 36 mit Klauen 37 aufgesetzt ist. Der Kupplungsteil 36 wirkt mit einem Gegenkupplungsteil 38 zusammen, das fest auf die Antriebswelle 18 der Farbpumpe 28 aufgesetzt ist. Das Gegenkupplungsteil 38 trägt ebenfalls Klauen 39.

Die Fig. 3 zeigt eine Traverse 29 für eine Druckmaschine bei der vier Kammerrakel 10 nebeneinander angeordnet sind. Dementsprechend sind auch auf der Traverse 20 vier Halterungen 19 nebeneinander angeordnet. Selbstverständlich kann die Maschine auch lediglich für eine sich über die volle Länge der Zylinder erstreckende Kammerrakel oder eine andere Zahl von Kammerrakeln, die nebeneinander angeordnet sind, ausgelegt werden.

Soll ein Rakelfarbwerk 9, ausgehend von der in Fig. 1 und 2 dargestellten Lage gegen ein anderes, das eine andere Farbe enthält ausgewechselt werden, so wird durch Betätigen der Handhebel 25 die Klemmung des Trägers 11 gegenüber dem Halter 22 gelöst. Anschließend können die Bolzen 24 aus den Halteansätzen 23 ausgehängt werden. Dann wird die Kammerrakel 10 mit dem Träger 11 mittels der beiden vorderen Bolzen 24 in die Schlitze 16 der Seitenwände der Farbwanne 15 eingehängt. Anschließend wird die Farbzuführvorrichtung 12 in Richtung des Pfeiles a von der Tragplatte 28 abgezogen. Hierbei löst sich die Gegenkupplungshälfte 38 von der Kupplungshälfte 36. Das Rakelfarbwerk kann nunmehr in der in Fig. 4 gezeigten Lage abgestellt oder an einer anderen Stelle der Druckmaschine eingesetzt werden.

Zum Einsatz eines neuen Rakelfarbwerkes 9 an der freien Stelle wird zunächst dessen Farbzuführvorrichtung 12 entgegen der Richtung des Pfeiles a auf die Tragplatte 28 aufgeschoben bis die Kupplungshälfte 36 und die Gegenkupplungshälfte 38 ineinander eingreifen. Anschließend wird der Träger 11 der Kammerrakel 10 mit den Bolzen 24 an den Halteansätzen 23 eingehängt und durch Betätigen des Exzenters 26 mittels des Handhebels 25 geklemmt. Dabei kann zur Erleichterung des Ein- und Ausbaues die Traverse 20 als ganzes über einen Winkel von etwa 15 bis 30° schwenkbar angeordnet sein, so daß während des Ein- und Aushängens der Bolzen 24 das Kammerrakel von der Rasterwalze 7 abgehoben ist.

Durch die gewählte Anordnung der Farbwanne in einer Ebene unterhalb der Rasterwalze 7 ergibt sich der weitere Vorteil, daß die Farbe, die mittels des unteren Rakels des Kammerrakels von der Rasterwalze 7 abgerakelt wird, unmittelbar in die Farbwanne 15 zurücktropfen kann.

Anstelle der in Fig. 2 gezeigten Klauenkupplung kann auch eine andere Kupplungsart Verwendung finden, beispielsweise eine elektro-magnetische Kupplung oder die in Fig. 5 gezeigte Schlingfederkupplung. Bei dieser weist die Antriebswelle 18 einen Endkonus auf, der die Gegenkupplungshälfte 50 bildet. Jede Kupplungshälfte 51 ist durch eine Buchse gebildet, die fest auf die Abtriebswelle 35 aufgesetzt ist. Die Buchse weist eine jeweils konisch zulaufende Innenwand auf. An ihr ist weiterhin eine konisch gewickelte Feder 52 mit einem Ende festgelegt. Zum Einkuppeln wird die Antriebswelle 18 mit der Gegenkupplungshälfte 50 in Richtung des Pfeiles b in die als Buchse ausgebildete Kupplungshälfte 51 eingeschoben, bis die Feder 52 fest an der konischen Innenwand der Gegenkupplungshälfte 50 anliegt. Sei dieser Ausführungsform ist die Farbzuführvorrichtung an der Tragplatte 28 gegen Verschiebung entgegen der Richtung des Pfeiles b durch einen nicht dargestellten Riegel oder eine Rastung gesichert, damit sich die Kupplung im Betrieb nicht lösen kann.

## Patentansprüche

1. Druckmaschine mit mindestens einem die Farbe an eine Rasterwalze abgebenden Rakelfarbwerk (9), das eine Kammerrakel (10) mit einem Träger (11) und eine Farbzuführvorrichtung (12) mit einer über eine Antriebseinrichtung (31 bis 35) angetriebenen Farbpumpe (17) und einem Farbkasten (15) aufweist, wobei eine erste Halterung (19) für die Kammerrakel (10) und eine zweite Halterung (27) für die Farbzuführvorrichtung (12) unterhalb der Rasterwalze (7) vorgesehen sind, wobei außerdem die Kammerrakel (10) und die Farbzuführvorrichtung (12) über einen Schlauch (13) miteinander verbunden sind,
dadurch gekennzeichnet,
daß an der zweiten Halterung (27) für die Farbzuführvorrichtung (12) eine Abtriebswelle (35) der Antriebseinrichtung (31 bis 35) mit einem Kupplungsteil (36) angeordnet ist während die Farbzuführvorrichtung (12) eine in einem Gegenkupplungsteil (38) endende Antriebswelle (18) für die Pumpe (17) aufweist, wobei das Kupplungsteil (36) und das Gegenkupplungsteil (38) Teile einer zwischen Antriebseinrichtung und Pumpe gerandert angeordneten Kupplung sind,
daß das Rakelfarbwerk (9) mit allen farbführenden Bestandteilen insbesondere der Kammerrakel (10) und der Farbzuführvorrichtung (12) als Ganzes aus der Druckmaschine herausnehmbar und austauschbar ist, in der Weise, daß die Kammerrakel (10), der Schlauch (13), die Pumpe (17) mit dem Gegenkupplungsteil (38) und der Farbkasten (15) beim Entfernen aus der Druckmaschine verbunden sind, und
daß das Rakelfarbwerk (9) durch Herauslösen aus den Halterungen (19, 27) aus der Druckmaschine herausnehmbar ist, wobei das Kupplungsteil (36) und das Gegenkupplungsteil (38) beim Herausnehmen des Rakelfarbwerks (9) voneinander trennbar und beim Hineinsetzen des Rakelfarbwerks (9) wieder zusammenfügbar sind.

2. Druckmaschine nach Anspruch 1, dadurch gekennzeichnet, daß jede Farbzuführvorrichtung (12) eine nach oben offene, in Betriebsstellung unterhalb der Kammerrakel (10) befindliche Farbwanne (15) aufweist.

3. Druckmaschine nach Anspruch 1 oder 2, dadurch gekennzeichnet, daß der Schlauch (13) an das Kammerrakel (10) mittels einer lösbaren Schlauchkupplung (14) angeschlossen ist.

4. Druckmaschine nach Anspruch 1, dadurch gekennzeichnet, daß das Kupplungsteil (36) und das Gegenkupplungsteil (38) eine Klauenkupplung bilden.

5. Druckmaschine nach Anspruch 1, dadurch gekennzeichnet, daß das Kupplungsteil (50) und das Gegenkupplungsteil (51, 52) eine Schlingfederkupplung bilden.

6. Druckmaschine nach Anspruch 1, dadurch gekennzeichnet, daß die Abtriebswellen (35) über ein Verzweigungsgetriebe (33, 34) mit einer mit einem Motor (32) verbundenen Hauptwelle (31) in Verbindung stehen.

7. Druckmaschine nach Anspruch 6, dadurch gekennzeichnet, daß das Verzweigungsgetriebe ein Kegelradtrieb (33, 34) ist.

8. Druckmaschine nach Anspruch 6, dadurch gekennzeichnet, daß zum Anschluß mehrerer zonenbreiter Kammerrakel (10) nebeneinander an der Halterung (27) mehrere von einer gemeinsamen Hauptwelle (31) angetriebene Abtriebswellen (35) angeordnet sind.

9. Druckmaschine nach mindestens einem der vorhergehenden Ansprüche, dadurch gekennzeichnet, daß das Kammerrakel (10) mittels Bolzen (24) an der Halterung (19) einhängbar ist.

10. Druckmaschine nach Anspruch 2, dadurch gekennzeichnet, daß die Farbwanne (15) in beiden Seitenwänden je einen Schlitz (16) zum Einführen eines Bolzens (24) zur Festlegung des Kammerrakels (10) gegenüber der Farbzuführvorrichtung (12) beim Transport aufweist.

## Claims

1. Printing machine having at least one doctor-type inking unit (9) which discharges ink onto an engraved roll and has a chamber-type doctor (10) with a carrier (11) and an ink feed device (12) having an ink pump (17) that is driven by a drive device (31 to 35), and an ink fountain (15), a first holder (19) being provided for the chamber-type doctor (10) and a second holder (27) being provided for the ink feed device (12) underneath the engraved roll (7), in addition the chamber-type doctor (10) and the ink feed device (12) being connected to each other by a flexible tube (13), characterized in that on the second holder (27) for the ink feed device (12) there is arranged a drive shaft (35) belonging to the drive device (31 to 35) and having a coupling part (36), while the ink feed device (12) has a drive shaft (18), for the pump (17), which ends in a mating coupling part (38), the coupling part (36) and the mating coupling part (38) being constituent parts of a coupling arranged separately between the drive device and the pump, in that the doctor-type inking unit (9), together with all the ink-carrying parts, in particular the chamber-type doctor (10) and the ink feed device (12), can be removed as a whole from the printing machine and replaced, in such a way that the chamber-type doctor (10), the flexible tube (13), the pump (17) with the mating coupling part (38) and the ink fountain (15) are connected when they are removed from the printing machine, and in that the doctor-type inking unit (9) can be removed from the printing machine by being detached from the holders (19, 27), it being possible for the coupling part (36) and the mating coupling part (38) to be separated from each other during the removal of the doctor-type inking unit (9) and to be reassembled again during the insertion of the doctor-type inking unit (9).

2. Printing press according to claim 1, characterised in that each ink supply device (12) has an ink trough (15) which is open in the upward direction and is located, in the operating position, beneath the chamber doctor blade (10).

3. Printing press according to claim 1 or 2, characterised in that the flexible tube (13) is connected to the chamber doctor blade (10) by means of a detachable flexible tube coupling (14).

4. Printing press according to claim 1, characterised in that the coupling part (36) and the counter-coupling part (38) form a claw coupling.

5. Printing press according to claim 1, characterised in that the coupling part (50) and the counter-coupling part (51, 52) form a wrap spring coupling.

6. Printing press according to claim 1, characterised in that the drive shafts (35) are connected by way of a branching gear unit (33, 34) to a main shaft (31) connected to a motor (32).

7. Printing press according to claim 6, characterised in that the branching gear unit is a bevel-gear drive (33, 34).

8. Printing press according to claim 6, characterised in that, for the side-by-side connection of several zone-wide chamber doctor blades (10), on the mounting (27) there are arranged several drive shafts (35) driven by a common main shaft (31).

9. Printing press according to at least one of the preceding claims, characterised in that the chamber doctor blade (10) can be hung on the mounting (19) by means of pins (24).

10. Printing press according to claim 2, characterised in that the ink trough (15) has a respective slot (16) in the two side walls for the insertion of a pin (24) for securing the chamber doctor blade (10) in position with respect to the ink supply device (12) during transportation.

## Revendications

1. Machine à imprimer comportant au moins un groupe d'encrage à racle (9) qui délivre l'encre à un cylindre de trame et qui comprend une racle à chambre (10) avec un support (11) et un dispositif d'amenée d'encre (12) avec une pompe à encre (17) entraînée par un dispositif d'entraînement (31 à 35) et un encrier (15), un premier système de support et de maintien (19) pour la racle à chambre (10) et un second système de support et de maintien (27) pour le dispositif d'amenée d'encre (12) étant prévus endessous du cylindre de trame (7), la racle à chambre (10) et le dispositif d'amenée d'encre (12) étant en outre reliés l'un à l'autre par l'intermédiaire d'un tuyau (13), caractérisé
en ce que sur le second système de support et de maintien (27) pour le dispositif d'amenée d'encre (12), est disposé un arbre de sortie (35) du dispositif d'entraînement (31 à 35), qui comporte une partie d'accouplement (36), tandis que le dispositif d'amenée d'encre (12) présente un arbre d'entraînement ou d'entrée (18) se terminant par une partie d'accouplement conjuguée (38), destiné à la pompe (17), la partie d'accouplement (36) et la partie d'accouplement conjuguée (38) étant des parties constitutives d'un accouplement disposé de manière distincte entre le dispositif d'entraînement et la pompe,
en ce que le groupe d'encrage à racle (9) avec toutes les parties constitutives conduisant l'encre, notamment la racle à chambre (10) et le dispositif d'amenée d'encre (12), peut être extrait de la machine à imprimer en tant qu'ensemble complet et peut être remplacé, de façon telle que la racle à chambre (10), le tuyau (13), la pompe (17) avec la partie d'accouplement conjuguée (38), et l'encrier (15) soient reliés lors de l'extraction de la machine à imprimer, et
en ce que le groupe d'encrage à racle (9) peut être extrait de la machine à imprimer par son détachement des systèmes de supports et de maintien (19, 27), la partie d'accouplement (36) et la partie d'accouplement conjuguée (38) pouvant être séparées l'une de l'autre lors de l'extraction du groupe d'encrage à racle (9), et pouvant à nouveau être réunies lors de la remise en place du groupe d'encrage à racle (9).

2. Machine d'impression selon la revendication 1, caractérisée en ce que chaque dispositif d'adduction d'encre (12) possède une cuvette à encre (15), ouverte vers le haut et située, dans la position de fonctionnement, au-dessous de la racle à chambre (10).

3. Machine d'impression selon la revendication 1 ou 2, caractérisée en ce que le tuyau (13) est raccordé à la racle à chambre (10) au moyen d'un accouplement amovible de tuyau (14).

4. Machine d'impression selon la revendication 1, caractérisé en ce que l'élément d'accouplement (36) et l'élément d'accouplement antagoniste (38) forment un accouplement à griffes.

5. Machine d'impression selon la revendication 1, caractérisée en ce que l'élément d'accouplement (50) et l'élément d'accouplement antagoniste (51, 52) forment un accouplement à ressort enroulé.

6. Machine d'impression selon la revendication 1, caractérisée en ce que les arbres menés (35) sont reliés par l'intermédiaire d'une transmission à embranchement (33, 34) à un arbre principal (31) relié à un moteur (32).

7. Machine d'impression selon la revendication 6, caractérisée en ce que la transmission à embranchement est un dispositif d'entraînement à roues coniques (33, 34).

8. Machine d'impression selon la revendication 6, caractérisée en ce que pour le raccordement de plusieurs racles à chambre (10) possédant la largeur d'une zone, plusieurs arbres menés (35), qui sont entraînés par un arbre principal commun (31), sont disposés côte-à-côte sur le dispositif de support (27).

9. Machine d'impression selon au moins l'une des revendications précédentes, caractérisée en ce que la racle à chambre (10) peut être accrochée à l'aide de boulons (24) au dispositif de support (19).

10. Machine d'impression selon la revendication 2, caractérisée en ce que la cuvelle à encre (15) possède, dans les deux parois latérales, des fentes respectives (16) permettant l'introduction d'un boulon (24) servant à fixer la racle à chambre (10) par rapport au dispositif d'adduction d'encre (12), lors du transport.
